# EUROPÄISCHE PATENTSCHRIFT

(11) **EP 2 602 402 B1**
(45) Veröffentlichungstag und Bekanntmachung des Hinweises auf die Patenterteilung: **18.04.2018**
(21) Anmeldenummer: 12008094.0
(22) Anmeldetag: 04.12.2012
(51) Int. Cl.: E04G 1/15, E04G 1/14, E04G 5/14

(54) **Zerlegbares Fassadengerüst**
Dismountable facade scaffold
Structure de façade démontable

(30) Priorität: 06.12.2011 DE 102011120154
(43) Veröffentlichungstag der Anmeldung: 12.06.2013
(73) Patentinhaber: ALTRAD plettac assco GmbH, 58840 Plettenberg (DE)
(72) Erfinder: Blobel, Erhard, 44225 Dortmund (DE)
(74) Vertreter: Otten, Roth, Dobler & Partner mbB Patentanwälte

(56) Entgegenhaltungen:
- CH-A- 439 679
- DE-A1-102009 049 726
- DE-U1-202006 015 586
- JP-A- 2005 232 913
- JP-A- 2005 248 444

## Beschreibung

Die Erfindung betrifft ein zerlegbares Fassadengerüst eines Fassadengerüstes.

Aus dem Stand der Technik sind zerlegbare Fassadengerüste bekannt, wie z. B. das Fassadengerüst plettac SL 70 der Firma ALTRAD plettac assco GmbH - Plettenberg, wobei das Fassadengerüst aus seitlichem Rahmenelementen, Verbindungsstreben, wie z. B. Diagonalstreben bzw. Geländer und/oder Kniestreben sowie im Grundrahmen eingelegten Bodenelementen gebildet ist. Die seitlichen Rahmenelemente, auch bekannt als Vertikalrahmen, sind vorzugsweise als geschlossene Rahmenelemente ausgebildet. Zur Absicherung von Personen wird das Fassadengerüst in den Arbeitsebenen mit einer Geländerstrebe gesichert, welche beim Aufbau einer neuen Arbeitsebene von dieser Ebene aus montiert wird. Dies birgt bis zur abgeschlossenen Gerüstmontage die Gefahr von Abstürzen. Zum Aufbau einer Arbeitsebene sind die seitlichen Vertikalrahmen vorzugsweise als geschlossene Rahmenelemente ausgebildet, weisen eine daran montierte Geländerstrebe auf und werden als zusätzliche Bauteile für einen sicherheitsrelevanten Aufbau einer nachfolgenden Arbeitsebene eingesetzt.

Weiterhin ist in der CH 439 679 A ein zerlegbares Fassadengerüst offenbart, welches sich über zwei Ebenen erstreckt, wobei die Ebenen zwischen seitlichen Vertikalträgern angeordnet sind. Das Gerüst umfasst einen Grundrahmen, am Grundrahmen angeordnete Fußstützen, eine Diagonalstrebe, eine horizontale Verbindungsstrebe, ein Bodenelement und eine Geländerstrebe, wobei die Vertikalträger Gerüstelemente umfassen, welche eine U-Form aufweisen.

Die JP 2005 248444 A offenbart ein zerlegbares Fassadengerüst, welches sich über zwei Ebenen erstreckt und seitliche Vertikalträger aufweist. Das Fassadengerüst umfasst einen Grundrahmen, Fußstützen, eine Diagonalstrebe, eine horizontale Verbindungsstrebe, ein Bodenelement und eine Geländerstrebe. Die Vertikalträger sind aus Gerüstelementen gebildet, welche einen Querriegel zur Auflage eines Bodenelementes und eine Anlenkung für eine Geländerstrebe aufweisen.

Ein derartiger Gerüstaufbau ist mit einem erheblichen Aufwand verbunden.

Die JP 2005 232 913 A offenbart ein zerlegbares Fassadengerüst, in dem U-förmige Elemente mit unterschiedlich langen Stielen verwendet werden.

Weiterhin ist in DE 10 2009 049 726 A1 ein weiteres Fassadengerüst beschrieben, dass geschlossene Grundrahmen sowie L-förmige Gerüstelemente offenbart.

Aus diesem Grund hat sich die Erfindung die Aufgabe gestellt, ein zerlegbares Fassadengerüst vorzuschlagen, welches die Flexibilität und Sicherheit im Aufbau verbessert.

Die Aufgabe wird, ausgehend von dem eingangs genannten Stand der Technik, durch die Merkmale des Anspruchs 1 bzw. durch die Merkmale des Anspruchs 2 und 10 gelöst.

Durch die in den abhängigen Ansprüchen genannten Maßnahmen sind vorteilhafte Ausführungsbeispiele und Weiterbildungen der Erfindung gegeben.

Dementsprechend erstreckt sich ein zerlegbares Fassadengerüst über eine Grundebene und mindestens einer Arbeitsebene, die zwischen zwei seitlichen Vertikalträgern angeordnet sind, wobei das Fassadengerüst nachfolgende Gerüstelemente umfasst:
- Einen Grundrahmen in der Grundebene aus mindestens zwei parallel zueinander angeordneten geschlossenen Vertikalrahmen;
- Am Grundrahmen angeordnete, vorzugsweise höheneinstellbare Fußstützen;
- Mindestens eine Diagonalstrebe und eine horizontale Verbindungsstrebe am Grundrahmen;
- Ein im oberen Endbereich des Grundrahmens angeordnetes Bodenelement zur Bildung der ersten Arbeitsebene;
- Mindestens eine auf der zur Fassadenfläche abgewandten Gerüstseite angeordneten Geländerstrebe, vorzugsweise ab der ersten Arbeitsebene, wobei
   - die Bestandteile der Vertikalträger aus unterschiedlichen Gerüstelementen gebildet sind, welche eine U-, L- und T-Form aufweisen und im Wesentlichen zu geschlossenen Vertikalrahmen kombinierbar sind,
   - das T-förmige Gerüstelement einen Querriegel zur
   - Auflage von Bodenelementen und mindestens eine Anlenkung für eine Geländerstrebe aufweist und die Geländerstrebe der nächst folgenden Arbeitsebene an der Anlenkung bei der Montage des T-förmigen Gerüstelements anbringbar ist,
   - das L-förmige Gerüstelement einen Querriegel zur oberseitigen Sicherung der Bodenelemente in einer neu gebildeten Arbeitsebene umfasst.

Der Vorteil gegenüber dem aus dem Stand der Technik bekannten Fassadengerüst ist ein Aufbau des Fassadengerüstes mit verbesserter Sicherheit ohne zusätzliche Bauteile. Die "vorlaufende" Geländerstrebe wird im normalen Gerüstaufbau montiert und erfordert keinen zusätzlichen Montageaufwand.

Zusätzlich wird mit Bezug auf das Eigengewicht der zu verwendenden Gerüstelemente eine erleichterte Handhabung beim Aufbau von Arbeitsebenen aufgrund der U-, T- und L-förmigen Gerüstelemente der seitlichen Vertikalträger des Fassadengerüstes ermöglicht.

Darüber hinaus ist der Aufbau einer nachfolgenden Arbeitsebene mit Bezug auf den Sicherheitsaspekt einer vorauseilenden Geländerstrebe mit einem verringerten Eigengewicht der hierfür notwendigen Gerüstelemente ausführbar.

Des Weiteren weisen die U-, T- und L-förmigen Gerüstelemente geringere Abmessungen und ein geringeres Gewicht auf, wodurch der Transport und der Aufbau der Gerüstelemente für ein Fassadengerüst erleichtert wird.

In einem weiteren Aspekt der Erfindung ist es vorgesehen, dass der Grundrahmen in der Grundebene bereits durch U-, und T-förmige Gerüstelemente aufgebaut wird. Vorteil dieses erfindungsgemäßen Aspektes ist es, dass das gesamte Fassadengerüst mittels U-, T- und L-förmige Gerüstelemente aufbaubar ist, wodurch die geschlossenen, mit einem relativ hohen Eigengewicht behafteten Vertikalrahmen vollständig entfallen. Es ist jedoch nicht vorgesehen, dass die geschlossenen Vertikalrahmen ausschließlich durch die U-, T- und L-förmigen Gerüstelemente ersetzt werden. Die Verwendung von geschlossenen Vertikalrahmen findet je nach Aufbauform des Fassadengerüstes sowie dessen Belastung durchaus zumindest als Grundrahmen oder Stützrahmen Verwendung.

In einer bevorzugten Ausgestaltung der Erfindung ist vorgesehen, dass das U-förmige Gerüstelement nur einmal pro Vertikalträger vorhanden ist. Als Vertikalrahmen ist diejenige vertikal verlaufende Gerüstrahmenanordnung zu sehen, welche über die Arbeitsebenen verteilt die Auflagenbereiche der Bodenbeläge ausbildet. Das U-förmige Gerüstelement wird im Aufbau eines Vertikalrahmens bzw. eines Grundrahmens lediglich einmal verwendet, wobei im Nachfolgenden der Aufbau weiterer Arbeitsebenen mit dem T- bzw. L-förmigen Gerüstelement im Wechsel erfolgt. Der Vorteil liegt darin, dass zum Aufbau aller nachfolgenden Arbeitsebenen lediglich zwei unterschiedliche Gerüstelemente notwendig sind, um die seitlichen Vertikalrahmen zu bilden.

In einer überdies bevorzugten Ausgestaltung der Erfindung ist vorgesehen, dass die Geländerstrebe einer folgenden Arbeitsebene vor deren Bildung der folgenden Ebene ausgehend von einer bestehenden Arbeitsebene am zu bildenden Vertikalrahmen, insbesondere am T-förmigen Gerüstelement befestigt ist. Durch die Befestigung der Geländerstrebe vor Bildung einer nachfolgenden Arbeitsebene ist die neu zu bildende Arbeitsebene vor deren Begehung abgesichert. Eine Person, welche die neu gebildete Arbeitsebene betritt, ist damit durch die bereits vorhandene Geländerstrebe vor einem unbeabsichtigten Herabfallen von dem Fassadengerüst gesichert.

Eine weitere bevorzugte Ausgestaltung der Erfindung sieht vor, dass die Vertikalrahmen jeder weiteren Arbeitsebene oberhalb des Grundrahmens aus einem T-förmigen und einem L-förmigen Gerüstelement abwechselnd gebildet sind. Somit werden durch lediglich zwei unterschiedliche Gerüstelemente alle weiter zu bildenden Vertikalrahmen der Arbeitsebenen gebildet, wodurch weitere Gerüstelemente nicht oder höchstens als Endstück erforderlich sind.

Überdies ist es in einer weiteren Ausgestaltung der Erfindung vorgesehen, dass das U-förmige Gerüstelement zwei parallel zueinander verlaufende Vertikalstiele unterschiedlicher Länge aufweist, die an einem Ende mit einem Querriegel miteinander verbunden sind. Die unterschiedlichen Längen der parallel zueinander verlaufenden Vertikalstiele eines U-förmigen Gerüstelements bilden einen Versatz aus, welcher durch ein nachfolgendes T-Element (um 90° gedreht angeordnet) invertiert wird. Dadurch wird eine Aufbauposition gebildet, die den Aufbau von weiteren Arbeitsebenen durch T- und L-förmige Gerüstelemente ermöglicht.

Überdies ist es in einer bevorzugten Ausgestaltung der Erfindung vorgesehen, dass das T-förmige Gerüstelement einen Vertikalstiel und einen Auflagequerriegel umfasst, wobei der Querriegel vorzugsweise auf der halben Länge des Vertikalstiels mit diesem verbunden ist. In montiertem Zustand im Gerüstsystem ist das T-förmige Gerüstelement in der Position um 90° gedrehten T's angeordnet. Der Auflagequerriegel dient hierbei zur Auflage von Bodenelementen, wobei die Anordnung des Querriegels an dem T-förmigen Gerüstelement dem Vertikalstiel des U- bzw. L-förmigen Gerüstelements auf der Fassadenseite angepasst ist.

Überdies ist es in einer weiteren Ausgestaltung der Erfindung vorgesehen, dass das L-förmige Gerüstelement einen Vertikalstiel sowie einen an dessen Ende angeordneten Querriegel umfasst. Erfindungsgemäß ist der Querriegel oberseitig als Bodenbelag- Sicherungsquerriegel ausgebildet. Nach dem Auflegen von Bodenelementen auf den Querriegel des T-förmigen Gerüstelementes wird das L-förmige Gerüstelement auf den Vertikalstiel des vorangegangenen U's oder L's aufgesteckt

Des Weiteren ist einer weiteren Ausgestaltung der Erfindung vorgesehen, dass die Bodenelemente in ihrem Randbereich auf dem Aufnahmequerriegel des T-förmigen Gerüstelementes aufliegt und von dem Sicherungsquerriegel des L-förmigen Gerüstelements überdeckt ist. Das Überdecken eines auf einem Auflagequerriegel eines T-förmigen Gerüstelements aufliegenden Bodenelementes durch einen Sicherungsquerriegel eines L-förmigen Gerüstelementes sichert die Bodenelemente vor ein unbeabsichtigtes Herausheben nach oben.

Ein weiterer Aspekt der Erfindung sieht ein Verfahren zum Aufbau eines zerlegbaren Fassadengerüstes vor, dessen Verfahrensschritte auf die erfindungsgemäßen Ausführungsformen der Erfindung anwendbar sind. Die einzelnen Verfahrensschritte sind auf die erfindungsgemäßen Ausführungsformen angepasst, wodurch ein sicherer und schneller Aufbau eines erfindungsgemäßen Fassadengerüstes ermöglicht wird.

Ausgestaltungsformen bzw. Ausführungsbeispiele sind in den Zeichnungen dargestellt und werden nachstehend anhand der Figuren unter Angabe weiterer Vorteile näher erläutert.

Im Einzelnen zeigen:
- Fig. 1: einen aus dem Stand der Technik bekannten Grundrahmen in der Grundebene;
- Fig. 2: die Bildung einer zweiten Arbeitsebene mittels eines U-förmigen Gerüstelementes;
- Fig. 3: eine in der Arbeitsebene angeordnete Geländerstrebe und Kniestrebe;
- Fig. 4: ein in der Arbeitsebene angeordnetes, T-förmiges Gerüstelement;
- Fig. 5: eine am T-förmigen Gerüstelement angeordnete Gerüststrebe für eine nachfolgende Arbeitsebene;
- Fig. 6: eine mit der Gerüststrebe verbundenes T-förmiges Gerüstelement im aufgesteckten Zustand;
- Fig. 7: ein Fassadengerüst mit einer zweiten gebildeten Arbeitsebene;
- Fig. 8: die Bildung einer dritten Arbeitsebene und Belagsicherung des Bodenelements mittels einem L-förmigen Gerüstelementes;
- Fig. 9: ein Fassadengerüst mit zwei Arbeitsebenen und aufgestecktem T-förmigen Gerüstelement;
- Fig. 10: ein fertig montiertes Fassadengerüst mit drei Arbeitsebenen und entsprechenden Geländerstreben;
- Fig. 11: eine Anordnung von U-, T- und L-förmigen Gerüstelementen zur Bildung eines Vertikalträgers;

In Fig. 1 ist ein Fassadengerüst 1 gezeigt, welches einen Grundrahmen 2 umfasst, der aus zwei geschlossenen Vertikalrahmen 3a und 3b gebildet ist, wobei die Vertikalrahmen 3a und 3b parallel zueinander angeordnet aufgestellt sind und mittels einer Verbindungsstrebe 4 und einer Diagonalstrebe 5a miteinander verbunden sind. Die Anordnung von Verbindungsstrebe 4 zusammen mit der Diagonalstrebe 5a in einer Gerüstebene verbessert die Stabilität des Fassadengerüstes 1 und wird bei Gerüstaufbauten mit Arbeitsebenen > ca. vier bis fünf Arbeitsebenen wiederholt. Der Grundrahmen 2 weist auf der zur Bodenfläche gerichteten Seite Fußstützen 12, welche eine Höhenverstellung des Grundrahmens 2 zur Anpassung an den Untergrund ermöglichen. Im oberen Eckbereich des Grundrahmens 2 ist ein Bodenelement 7a angeordnet, welches eine Lauffläche für eine Person in der nachfolgenden Ebene ausbildet. Der Grundrahmen 2 des Fassadengerüstes 1 kann durch die Anordnung eines weiteren Vertikalrahmens 3c und eines weiteren Bodenelementes 7b in seiner Länge beliebig erweitert werden. Die Vertikalrahmen 3a, 3b und 3c bilden zusammen mit eventuell darauf angeordneten nachfolgenden Gerüstelementen in gleicher vertikaler Ebene Vertikalträger 20 für das Fassadengerüst 1 aus.

In Fig. 2 ist ein Grundrahmen gemäß Fig. 1 gezeigt, wobei ein U-förmiges Gerüstelement 8a, 8b und 8c von oben auf die Vertikalrahmen 3a, 3b und 3c derart aufgesteckt wird, das ein vom U-förmigen Gerüstelement beinhaltender Querriegel 21a, 21b und 21c die oberhalb der Vertikalrahmen 3a, 3b und 3c angeordneten Bodenelemente 7a und 7b im Randbereich überdeckt. Aufgrund des Querriegels 21a, 21b und 21c wird ein unerwünschtes Herausheben eines Bodenelementes 7a, 7b und 7c verhindert. Das U-förmige Gerüstelement 8a, 8b und 8C weist zwei Vertikalstiele unterschiedlicher Länge auf, welche einen Versatz der Vertikalstiele für ein nachfolgendes Gerüstelement ausbilden.

In Fig. 3 ist ein Grundrahmen gemäß Fig. 1 gezeigt, wobei an den U-förmigen Gerüstelementen 8a, 8b und 8c an dem vertikalen Stiel mit kurzer Länge eine Geländerstrebe 9a, 9b und eine darunter parallel verlaufende Kniestrebe 10 befestigt ist. Die Geländerstrebe 9a, 9b bildet zusammen mit der Kniestrebe 10 eine Absicherung für eine auf der ersten Arbeitsebene 15 sich bewegende Person gegen Herunterfallen von dem Fassadengerüst 1.

In Figur 4 ist ein Grundrahmen gemäß Figur 1 gezeigt, wobei das in der ersten Arbeitsebene 15 angeordnete U-förmige Gerüstelement 8a, 8b und 8c durch Aufstecken eines T-förmigen Gerüstelementes 11a ergänzt wird. Das T-förmige Gerüstelement 11a weist vorzugsweise auf der halben Länge des Vertikalstiels einen Querriegel auf, welcher als Auflage-Querriegel 13a zur Auflage eines weiteren Bodenelementes ausgebildet ist.
Der Querriegel 13a wird hierbei am langen Stiel des U-förmigen Elements 8a eingehängt und bildet dadurch eins stabile Rahmenkonstruktion aus.

In Figur 5 ist ein Fassadengerüst 1 mit einem Grundrahmen 2 gemäß Figur 1 gezeigt, wobei das in der ersten Arbeitsebene 15 auf das U-förmige Gerüstelement 8a, 8b und 8c aufgesteckte T-förmige Gerüstelement 11a im Oberbereich des Vertikalstiels mit einem ersten Ende einer Geländerstrebe 9c verbunden ist. Die Geländerstrebe 9c weist hierzu eine Öse oder ähnliches auf, mit welcher sie an dem Vertikalstiel eingehängt werden kann.

In Figur 6 ist ein Fassadengerüst 1 mit einer Grundebene 2 nach Figur 1 gezeigt, wobei in der ersten Arbeitsebene 15 ein weiteres T-förmiges Gerüstelement 11b mit dem zweiten Ende der Geländerstrebe 9b verbunden ist und auf das U-förmige Gerüstelement 8b aufgesteckt ist. Vor der Montage des zweite T's wird die Geländerstrebe ebenfalls an diesem eingehängt. Durch die drehbare Lagerung des Befestigungsmittels der Geländerstrebe, beispielsweise durch das Einhängen der Öse an einem dafür vorgesehenen Stift, kann bei der Montage des T's die Strebe in den Bereich der noch nicht vorhandenen Arbeitsebene gebracht werden, so dass sie der Ebene vorauseilt. Die an den T-förmigen Gerüstelementen 11a und 11b angeordneten Auflage-Querriegel 13a und 13b bilden eine Auflage für ein Bodenelement 7 aus.

In Figur 7 ist ein Fassadengerüst 1 mit einem Grundrahmen 2 gemäß Figur 1 gezeigt, wobei im oberen Endbereich der aus U- und T-förmigen Gerüstelementen 8 und 11 gebildeten Vertikalrahmen 22a, 22b und 22c ein Bodenelement 7c, 7d zur Bildung einer zweiten Arbeitsebene 17 angeordnet ist.

Die zweite Arbeitsebene 17 ist durch das vorherige Anordnen einer Geländerstrebe 9c, 9d aus der ersten Arbeitsebene 15 heraus abgesichert.

In Figur 8 ist ein Fassadengerüst 1 mit einem Grundrahmen 2 gemäß Figur 1 gezeigt, wobei zur Bildung einer weiteren Arbeitsebene im vertikalen Verlauf der Vertikalrahmen 22a, 22b und 22c ein L-förmiges Gerüstelement 14a, 14b und 14c angeordnet ist. Das L-förmige Gerüstelement 14a, 14b, 14c weist an einem ersten Ende einen Querriegel auf, der als Bodenbelag-Sicherungsquerriegel 23a, 23b, 23c ausgebildet ist. Das L wird mit seinem Vertikalstiel auf den Vertikalstiel des vorangegangenen Gerüstelementes aufgesteckt, und mit dem Querriegel an dafür vorgesehenen Haltemitteln eingehängt. Auf diese Weise wird eine stabile Rahmenkonstruktion ausgebildet. Der Bodenbelag-Sicherungsquerriegel 23a, 23b, 23c verhindert ein unbeabsichtigtes Anheben eines angeordneten Bodenelementes 7c, 7d im Fassadengerüst 1.

In Figur 9 ist ein Fassadengerüst 1 mit einem Grundrahmen 2 gemäß Figur 1 gezeigt, wobei auf das L-förmige Gerüstelement 14d in der zweiten Arbeitsebene 17 ein weiteres T-förmiges Gerüstelement 11d mit dem daran angeordneten Auflage-Querriegel 13d aufgesteckt ist. Der Aufbau einer weiteren Arbeitsebene mit den zugehörigen T- und L-förmigen Gerüstelementen 11, 14 ist analog gemäß den zuvor beschriebenen Figuren 5 bis 8, wobei nunmehr durch den Versatz der Vertikalstiele von L und T der jeweils benötigte Versatz für ein vorauseilendes Geländer erzeugt wird.

In Figur 10 ist ein Fassadengerüst 1 mit einem Grundrahmen 2 gemäß Figur 1 gezeigt, wobei die Gerüstelemente 14g, 14h und 14i derart angeordnet sind, dass deren Vertikalstiele auf der zur Fassadenseite abgewandten Gerüstseite angeordnet sind. Die Bodenbelag-Sicherungsquerriegel 23d, 23e und 23f überdecken dabei ebenfalls das eingelegte Bodenelement 7e und 7f.

In Figur 11 ist ein Vertikalträger 20 eines Fassadengerüstes 1 gezeigt, wobei die seitlichen Vertikalrahmen 22a, 22b aus einzelnen Gerüstelementen 8a, 11a, 14a, 11b und 14b gebildet sind. Dabei ist der Vertikalrahmen 22a in der Grundebene 16 aus einem U-förmigen Gerüstelement 8a gebildet, welches aus zwei Vertikalstielen mit einem dazwischen liegenden unteren Querriegel 21 aufgebaut ist. Das U-förmige Gerüstelement 8a bildet aufgrund unterschiedlicher Längen der beiden Vertikalstiele 24a, 24b einen Versatz aus, welcher durch ein nachgeordnetes T-förmiges Gerüstelement 11a ausgeglichen wird. Das T-förmige Gerüstelement 11a weist vorzugsweise auf halber Länge seines Vertikalstiels 25a einen Auflage-Querriegel 13a zur Auflage eines Bodenelementes 7 auf. Dabei kann das T-förmige Gerüstelement 11a auf dem Auflage-Querriegel 13a nach oben gerichtete Stifte aufweisen, welche in das Bodenelement 7 eingreifen oder dieses durchgreifen. Aufgrund der Übereinanderanordnung des Auflage-Querriegels 13a des T-förmigen Gerüstelementes 11a und des Bodenbelag-Sicherungsquerriegels 23a des L-förmigen Gerüstelementes 14a wird ein eingelegtes Bodenelement überdeckt und gegen unbeabsichtigtes Herausheben gesichert. Der Vertikalrahmen 22b der ersten Arbeitsebene 15 wird durch die Anordnung eines weiteren T-förmigen Gerüstelementes 11b geschlossen, wobei vor dem Aufstecken des T-förmigen Gerüstelementes 11b auf das vorhergehende T-förmige Gerüstelement 11a ein erstes Ende mit einer Geländerstrebe 9 verbunden wird. Dadurch wird eine vorauseilende Anordnung einer Geländerstrebe 9 für eine weitere zu bildende Arbeitsebene, ausgehend von der vorhergehenden Arbeitsebene, gebildet. Die nachfolgenden Arbeitsebenen 17 werden durch eine wechselseitige Anordnung von weiteren T-förmigen Gerüstelementen 11 und L-förmigen Gerüstelementen 14 ausgeführt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

### Bezugszeichenliste:

- 1: Fassadengerüst
- 2: Grundrahmen
- 3a-3c: Vertikalrahmen
- 4: Verbindungsstrebe
- 5a-5c: Diagonalstrebe
- 6: Querriegel (Vertikalrahmen)
- 7a-7f: Bodenelement
- 8a-8c: U-förmiges Gerüstelement
- 9a-9f: Geländerstrebe
- 10: Kniestrebe
- 11a-11f: T-förmiges Gerüstelement
- 12: Fußstützen
- 13a-13d: Auflage-Querriegel (T-förmiges Gerüstelement)
- 14a-14f: L-förmiges Gerüstelement
- 15: erste Arbeitsebene
- 16: Grundebene
- 17: zweite Arbeitsebene
- 18: nicht belegt
- 19: dritte Arbeitsebene
- 20: Vertikalträger
- 21: Querriegel (U-förmiges Gerüstelement)
- 22a-22d: Vertikalrahmen (aus Gerüstelementen gebildet)
- 23a-23f: Bodenbelag-Sicherungsquerriegel (L-förmiges Gerüstelement)
- 24a-24b: Vertikalstiel (U-förmiges Gerüstelement)
- 25a-25b: Vertikalstiel (T-förmiges Gerüstelement)
- 26a-26c: Vertikalstiel (L-förmiges Gerüstelement)

## Patentansprüche

1. Zerlegbares Fassadengerüst (1), welches sich über eine Grundebene (16) und mindestens eine Arbeitsebene (15) erstreckt, und diese zwischen seitlichen Vertikalträgern (20) angeordnet sind, wobei das Fassadengerüst (1) nachfolgende Gerüstelemente umfasst:
- einen Grundrahmen (2) in der Grundebene (16) aus zwei parallel zueinander angeordneten geschlossenen Vertikalrahmen (3a, 3b, 3c);
- am Grundrahmen (2) angeordnete, vorzugsweise höheneinstellbare Fußstützen (12);
- mindestens eine Diagonalstrebe (5a, 5b, 5c) und eine horizontale Verbindungsstrebe (4) am Grundrahmen (2);
- ein im oberen Endbereich des Grundrahmens (2) angeordnetes Bodenelement (7a-7f) zur Bildung der ersten Arbeitsebene (15);
- mindestens eine auf der zur Fassadenfläche abgewandten Gerüstseite angeordnete Geländerstrebe (9a-9f),
wobei
- die Bestandteile der Vertikalträger (20) nach dem Grundrahmen aus unterschiedlichen Gerüstelementen gebildet sind, welche eine U-Form ((8a-8c), L-Form (14a-14f) und T-Form (11a-11f) aufweisen und im Wesentlichen zu geschlossenen Vertikalrahmen (3a, 3b, 3c) kombinierbar sind;
- das T-förmige Gerüstelement (11a-11f) einen Querriegel (13a-13d) zur Auflage eines Bodenelementes (7a-7f) und eine Anlenkung für eine Geländerstrebe (9a-9f) aufweist und die Geländerstrebe (9a-9f) der folgenden Arbeitsebene (15) an der Anlenkung bei der Montage des T-förmigen Gerüstelements (11a-11f) anbringbar ist;
- das L-förmige Gerüstelement (14a-14f) einen Querriegel (23a-23f) zur oberseitigen Sicherung des Bodenelementes (7a-7f) in einer neu gebildeten Arbeitsebene (15, 17, 19) umfasst.

2. Zerlegbares Fassadengerüst (1), welches sich über eine Grundebene (16) und mindestens eine Arbeitsebene (15) erstreckt, und diese zwischen seitlichen Vertikalträgern (20) angeordnet sind, wobei das Fassadengerüst (1) nachfolgende Gerüstelemente umfasst:
- einen Grundrahmen (2) in der Grundebene (16);
- am Grundrahmen (2) angeordnete, vorzugsweise höheneinstellbare Fußstützen (12);
- mindestens eine Diagonalstrebe (5a-5c) und eine horizontale Verbindungsstrebe (4) am Grundrahmen (2);
- ein im oberen Endbereich des Grundrahmens (2) angeordnetes Bodenelement (7a-7f) zur Bildung der ersten Arbeitsebene (15);
- mindestens eine auf der zur Fassade abgewandten Gerüstseite angeordnete Geländerstrebe (9a-9f),
wobei
- die Bestandteile der Vertikalträger (20) aus unterschiedlichen Gerüstelementen gebildet sind, welche eine U-Form (8a-8c), L-Form (14a-14f) und T-Form (11a-11f) aufweisen und im Wesentlichen zu geschlossenen Vertikalrahmen (3a-3c) kombinierbar sind;
- ein U-förmiges Gerüstelement (8a-8c) in der Grundebene (16) angeordnet ist und mittels einem Versatz der Vertikalstiele (24a, 24b) und einem T-förmigen Gerüstelement (11a-11c) einen Grundrahmen (2) bildet;
- das T-förmige Gerüstelement (11a-11f) einen Querriegel (13a-13d) zur Auflage eines Bodenelementes (7a-7f) und eine Anlenkung für eine Geländerstrebe (9a-9f) aufweist und die Geländerstrebe (9a-9f) der folgenden Arbeitsebene (17) an der Anlenkung bei der Montage des T-förmigen Gerüstelements (11a-11f) anbringbar ist;
- das L-förmige Gerüstelement (14a-14f) einen Querriegel (23a-23f) zur oberseitigen Sicherung des Bodenelementes (7a-7f) in einer neu gebildeten Arbeitsebene 17, 19) umfasst.

3. Zerlegbares Fassadengerüst (1) nach Anspruch 1 oder 2, **dadurch gekennzeichnet, dass** das U-förmige Gerüstelement (8a, 8b, 8c) nur einmal pro Vertikalträger (20) vorhanden ist.

4. Zerlegbares Fassadengerüst (1) nach einem der vorangegangenen Ansprüche, **dadurch gekennzeichnet, dass** die Geländerstrebe (9a-9f) einer folgenden Arbeitsebene (15, 17, 19) vor deren Bildung ausgehend von einer bestehenden Arbeitsebene am zu bildenden Vertikalrahmen (3a, 3b, 3c), insbesondere am T-förmigen Gerüstelement (11a-11f) befestigt ist.

5. Zerlegbares Fassadengerüst (1) nach einem der vorangegangenen Ansprüche, **dadurch gekennzeichnet, dass** die Vertikalrahmen (3a, 3b, 3c) jeder weiteren Arbeitsebene (15, 17, 19) oberhalb des Grundrahmens (2) aus einem T-förmigen (11a-11f) und einem L-förmigen Gerüstelement (14a-14f) abwechselnd gebildet sind.

6. Zerlegbares Fassadengerüst (1) nach einem der vorangegangenen Ansprüche, **dadurch gekennzeichnet, dass** das U-förmige Gerüstelement (8a, 8b, 8c) zwei parallel zueinander verlaufende Vertikalstiele (24a, 24b) unterschiedlicher Länge aufweist, die an einem Ende mit einem Querriegel (21) miteinander verbunden sind.

7. Zerlegbares Fassadengerüst (1) nach einem der vorangegangenen Ansprüche, **dadurch gekennzeichnet, dass** das T-förmige Gerüstelement (11a-11f) einen Vertikalstiel (25a, 25b) und einen Auflagequerriegel (13a-13d) umfasst, wobei der Querriegel (13a-13d) vorzugsweise auf der halben Länge des Vertikalstiels (25a, 25b) mit diesem verbunden ist.

8. Zerlegbares Fassadengerüst (1) nach einem der vorangegangenen Ansprüche, **dadurch gekennzeichnet, dass** das L-förmige Gerüstelement (14a-14f) einen Vertikalstiel (26a-26c) sowie einen an dessen Ende angeordneten Querriegel umfasst, wobei der Querriegel als Bodenbelag-Sicherungsquerriegel (23a-23f) ausgebildet ist.

9. Zerlegbares Fassadengerüst (1) nach einem der vorangegangenen Ansprüche, **dadurch gekennzeichnet, dass** das Bodenelement (7a-7f) in seinem Randbereich auf dem Auflagequerriegel (13a-13d) des T-förmigen Gerüstelementes (11a-11f) aufliegt und von dem Sicherungsquerriegel (23a-23f) des L-förmigen Gerüstelementes (14a-14f) überdeckt ist.

10. Verfahren zum Aufbau eine zerlegbaren Fassadengerüstes (1) nach einem oder mehreren der Ansprüche 1 bis 9, **gekennzeichnet durch** folgende Verfahrensschritte:
a. Montage von mindestens zwei, geschlossenen Grundrahmen (2) aus U-förmigen (8a, 8b, 8c) und T-förmigen Gerüstelementen (11a-11f) oder aus geschlossen ausgebildeten Vertikalrahmen (3a, 3b, 3c) sowie parallele Aufstellung der Grundrahmen (2) zueinander in einer Grundebene (16);
b. Montage einer Diagonalstrebe (5a-5c) und einer horizontalen Verbindungsstrebe (4) zwischen den Grundrahmen (2) in der Grundebene (16);
c. Einlegen eines Bodenelementes (7a-7f) im oberen Endbereich des Grundrahmens (2);
d. vorzugsweise Montage eines U-förmigen Gerüstelementes (8a, 8b, 8c) auf einem geschlossenen Grundrahmen (2) sowie Montage eines ersten T-förmigen Gerüstelements (11a) zur Erzeugung eines Vertikalstiel-Versatzes;
e. Montage eines L-förmigen Gerüstelemente (14a-14f) zur Sicherung des Bodenelements und Invertierung des Vertikalstiel-Versatzes;
f. Montage des ersten T-förmigen Gerüstelements;
g. Einhängen der Geländerstrebe (9a-9f) an dieses Gerüstelement von der Arbeitsebene aus;
h. Einhängen der gegenüber liegenden Seiten der Geländerstrebe (9a-9f) an ein unmontiertes T-förmiges Gerüstelement (11a-11f).
i. Montage des T-förmigen Gerüstelementes (11a-11f) zusammen mit der Geländerstrebe (9a-9f);
j. Auflegen einer Bodenplatte (7a-7f) auf die Querriegel (13a-13f) der T-förmigen Gerüstelemente (11a-11f) zur Bildung einer weiteren Arbeitsebene (15);
k. Vorzugsweise Montage einer Kniestrebe (10) unterhalb der Geländerestrebe (9a-9f) an Montagemitteln an den Vertikalstielen (25a, 25b) der T-förmigen Gerüstelemente (11a-11f);
l. Montage von L-förmigen Gerüstelementen (14a-14f) und Sicherung der Bodenplatte (7a-7d) durch die Sicherungsquerriegel (23a-23f);
m. Wiederholen der Verfahrensschritte f bis 1 zum Aufbau weiterer Arbeitsebenen (17, 19).

## Claims

1. Dismountable façade scaffold (1) which extends over a base level (16) and at least one work level (15), and these levels are arranged between lateral vertical supports (20), wherein the façade scaffold (1) comprises the following scaffold elements:
- a base frame (2) in the base level (16) consisting of two closed vertical frames (3a, 3b, 3c) arranged parallel to one another;
- preferably height-adjustable foot supports (12) arranged on the base frame (2);
- at least one diagonal strut (5a, 5b, 5c) and a horizontal connecting strut (4) on the base frame (2) ;
- a floor element (7a-7f) which is arranged in the upper end region of the base frame (2) and intended for forming the first work level (15);
- at least one railing strut (9a-9f) which is arranged on the scaffold side facing away from the façade surface,
wherein
- the constituent parts of the vertical supports (20) after the base frame are formed from different scaffold elements which have a U shape (8a-8c), L shape (14a-14f) and T shape (11a-11f) and can be combined substantially to form closed vertical frames (3a, 3b, 3c);
- the T-shaped scaffold element (11a-11f) has a crossbar (13a-13d) for supporting a floor element (7a-7f) and an articulation for a railing strut (9a-9f), and the railing strut (9a-9f) of the following work level (15) can be fitted to the articulation when mounting the T-shaped scaffold element (11a-11f);
- the L-shaped scaffold element (14a-14f) comprises a crossbar (23a-23f) for securing the upper side of the floor element (7a-7f) in a newly formed work level (15, 17, 19).

2. Dismountable façade scaffold (1) which extends over a base level (16) and at least one work level (15), and these levels are arranged between lateral vertical supports (20), wherein the façade scaffold (1) comprises the following scaffold elements:
- a base frame (2) in the base level (16);
- preferably height-adjustable foot supports (12) arranged on the base frame (2);
- at least one diagonal strut (5a-5c) and a horizontal connecting strut (4) on the base frame (2);
- a floor element (7a-7f) which is arranged in the upper end region of the base frame (2) and intended for forming the first work level (15);
- at least one railing strut (9a-9f) which is arranged on the scaffold side facing away from the façade,
wherein
- the constituent parts of the vertical supports (20) are formed from different scaffold elements which have a U shape (8a-8c), L shape (14a-14f) and T shape (11a-11f) and can be combined substantially to form closed vertical frames (3a-3c);
- a U-shaped scaffold element (8a-8c) is arranged in the base level (16) and forms a base frame (2) by means of an offset of the vertical poles (24a, 24b) and a T-shaped scaffold element (11a-11c);
- the T-shaped scaffold element (11a-11f) has a crossbar (13a-13d) for supporting a floor element (7a-7f) and an articulation for a railing strut (9a-9f), and the railing strut (9a-9f) of the following work level (17) can be fitted to the articulation when mounting the T-shaped scaffold element (11a-11f);
- the L-shaped scaffold element (14a-14f) comprises a crossbar (23a-23f) for securing the upper side of the floor element (7a-7f) in a newly formed work level (17, 19).

3. Dismountable façade scaffold (1) according to Claim 1 or 2, **characterized in that** the U-shaped scaffold element (8a, 8b, 8c) is present only once per vertical support (20).

4. Dismountable façade scaffold (1) according to one of the preceding claims, **characterized in that** the railing strut (9a-9f) of a following work level (15, 17, 19), prior to the formation thereof and starting from an existing work level, is fastened to the vertical frame (3a, 3b, 3c) to be formed, in particular to the T-shaped scaffold element (11a-11f).

5. Dismountable façade scaffold (1) according to one of the preceding claims, **characterized in that** the vertical frames (3a, 3b, 3c) of each further work level (15, 17, 19) are formed, above the base frame (2), from a T-shaped scaffold element (11a-11f) and an L-shaped scaffold element (14a-14f) in alternating fashion.

6. Dismountable façade scaffold (1) according to one of the preceding claims, **characterized in that** the U-shaped scaffold element (8a, 8b, 8c) has two vertical poles (24a, 24b) of different length which extend parallel to one another and which are connected to one another at one end by a crossbar (21).

7. Dismountable façade scaffold (1) according to one of the preceding claims, **characterized in that** the T-shaped scaffold element (11a-11f) comprises a vertical pole (25a, 25b) and a supporting crossbar (13a-13d), wherein the crossbar (13a-13d) is connected to the vertical pole (25a, 25b) preferably halfway along the length of the latter.

8. Dismountable façade scaffold (1) according to one of the preceding claims, **characterized in that** the L-shaped scaffold element (14a-14f) comprises a vertical pole (26a-26c) and a crossbar arranged at the end thereof, wherein the crossbar is designed as a floor covering securing crossbar (23a-23f).

9. Dismountable façade scaffold (1) according to one of the preceding claims, **characterized in that** the floor element (7a-7f) bears in its edge region on the supporting crossbar (13a-13d) of the T-shaped scaffold element (11a-11f) and is covered by the securing crossbar (23a-23f) of the L-shaped scaffold element (14a-14f).

10. Method for building up a dismountable façade scaffold (1) according to one or more of Claims 1 to 9, **characterized by** the following method steps:
a. mounting at least two, closed base frames (2) made up of U-shaped scaffold elements (8a, 8b, 8c) and T-shaped scaffold elements (11a-11f) or made up of vertical frames (3a, 3b, 3c) of closed design and setting up the base frames (2) parallel to one another in a base level (16);
b. mounting a diagonal strut (5a-5c) and a horizontal connecting strut (4) between the base frames (2) in the base level (16);
c. inserting a floor element (7a-7f) in the upper end region of the base frame (2);
d. preferably mounting a U-shaped scaffold element (8a, 8b, 8c) on a closed base frame (2) and mounting a first T-shaped scaffold element (11a) to produce a vertical pole offset;
e. mounting an L-shaped scaffold element (14a-14f) for securing the floor element and inverting the vertical pole offset;
f. mounting the first T-shaped scaffold element;
g. suspending the railing strut (9a-9f) on this scaffold element from the work level;
h. suspending the opposite sides of the railing strut (9a-9f) on an unmounted T-shaped scaffold element (11a-11f);
i. mounting the T-shaped scaffold element (11a-11f) together with the railing strut (9a-9f);
j. placing a floor panel (7a-7f) onto the crossbars (13a-13f) of the T-shaped scaffold elements (11a-11f) to form a further work level (15);
k. preferably mounting a knee-high strut (10) below the railing strut (9a-9f) on mounting means on the vertical poles (25a, 25b) of the T-shaped scaffold elements (11a-11f);
l. mounting L-shaped scaffold elements (14a-14f) and securing the floor panel (7a-7d) by means of the securing crossbars (23a-23f);
m. repeating the method steps f to 1 to build up further work levels (17, 19).

## Revendications

1. Structure de façade démontable (1) qui s'étend sur un plan de base (16) et au moins un plan de travail (15), ceux-ci étant disposés entre des supports verticaux latéraux (20), la structure de façade (1) présentant les éléments de structure suivantes :
- un cadre de base (2) dans le plan de base (16), constitué de deux cadres verticaux fermés disposés parallèlement l'un à l'autre (3a, 3b, 3c) ;
- des supports de pieds (12) disposés sur le cadre de base (2), de préférence réglables en hauteur ;
- au moins une entretoise diagonale (5a, 5b, 5c) et une entretoise de liaison horizontale (4) sur le cadre de base (2) ;
- un élément de plancher (7a-7f) disposé dans la région d'extrémité supérieure du cadre de base (2), pour former le premier plan de travail (15) ;
- au moins une entretoise de rambarde (9a-9f) disposée sur le côté de la structure opposé à la surface de la façade,
- les constituants des supports verticaux (20) selon le cadre de base étant formés d'éléments de structure différents qui présentent une forme en U ((8a-8c), une forme en L (14a-14f) et une forme en T (11a-11f) et qui peuvent être combinés essentiellement pour former un cadre vertical fermé (3a, 3b, 3c) ;
- l'élément de structure en forme de T (11a-11f) présentant une barre transversale (13a-13d) pour l'appui d'un élément de plancher (7a-7f) et une liaison pour une entretoise de rambarde (9a-9f) et l'entretoise de rambarde (9a-9f) du plan de travail suivant (15) pouvant être montée sur la liaison lors du montage de l'élément de structure en forme de T (11a-11f) ;
- l'élément de structure en forme de L (14a-14f) comprenant une barre transversale (23a-23f) pour la fixation du côté supérieur de l'élément de plancher (7a-7f) dans un plan de travail nouvellement formé (15, 17, 19).

2. Structure de façade démontable (1), qui s'étend sur un plan de base (16) et au moins un plan de travail (15), ceux-ci étant disposés entre des supports verticaux latéraux (20), la structure de façade (1) présentant les éléments de structure suivantes :
- un cadre de base (2) dans le plan de base (16) ;
- des supports de pieds (12) disposés sur le cadre de base (2), de préférence réglables en hauteur;
- au moins une entretoise diagonale (5a-5c) et une entretoise de liaison horizontale (4) sur le cadre de base (2) ;
- un élément de plancher (7a-7f) disposé dans la région d'extrémité supérieure du cadre de base (2), pour former le premier plan de travail (15);
- au moins une entretoise de rambarde (9a-9f) disposée sur le côté de la structure opposé à la façade,
- les constituants des supports verticaux (20) étant formés d'éléments de structure différents qui présentent une forme en U (8a-8c), une forme en L (14a-14f) et une forme en T (11a-11f) et qui peuvent être combinés essentiellement pour former un cadre vertical fermé (3a-3c) ;
- un élément de structure en forme de U (8a-8c) étant disposé dans le plan de base (16) et formant un cadre de base (2) au moyen d'un décalage des poteaux verticaux (24a, 24b) et d'un élément de structure en forme de T (11a-11c) ;
- l'élément de structure en forme de T (11a-11f) présentant une barre transversale (13a-13d) pour l'appui d'un élément de plancher (7a-7f) et une liaison pour une entretoise de rambarde (9a-9f) et l'entretoise de rambarde (9a-9f) du plan de travail suivant (17) pouvant être montée sur la liaison lors du montage de l'élément de structure en forme de T (11a-11f) ;
- l'élément de structure en forme de L (14a-14f) comprenant une barre transversale (23a-23f) pour la fixation du côté supérieur de l'élément de plancher (7a-7f) dans un plan de travail nouvellement formé (17, 19).

3. Structure de façade démontable (1) selon la revendication 1 ou 2, **caractérisée en ce que** l'élément de structure en forme de U (8a, 8b, 8c) est prévu seulement une fois par support vertical (20).

4. Structure de façade démontable (1) selon l'une quelconque des revendications précédentes, **caractérisée en ce que** l'entretoise de rambarde (9a-9f) d'un plan de travail suivant (15, 17, 19), avant sa formation à partir d'un plan de travail existant, est fixée au cadre vertical à former (3a, 3b, 3c), en particulier à l'élément de structure en forme de T (11a-11f).

5. Structure de façade démontable (1) selon l'une quelconque des revendications précédentes, **caractérisée en ce que** les cadres verticaux (3a, 3b, 3c) de chaque plan de travail supplémentaire (15, 17, 19) sont formés en alternance au-dessus du cadre de base (2) à partir d'un élément de structure en forme de T (11a-11f) et d'un élément de structure en forme de L (14a-14f).

6. Structure de façade démontable (1) selon l'une quelconque des revendications précédentes, **caractérisée en ce que** l'élément de structure en forme de U (8a, 8b, 8c) présente deux poteaux verticaux s'étendant parallèlement l'un à l'autre (24a, 24b) de longueurs différentes, qui sont connectés l'un à l'autre au niveau d'une extrémité par une barre transversale (21).

7. Structure de façade démontable (1) selon l'une quelconque des revendications précédentes, **caractérisée en ce que** l'élément de structure en forme de T (11a-11f) comprend un poteau vertical (25a, 25b) et une barre transversale d'appui (13a-13d), la barre transversale (13a-13d) étant connectée au poteau vertical (25a, 25b) de préférence à la moitié de la longueur de ce dernier.

8. Structure de façade démontable (1) selon l'une quelconque des revendications précédentes, **caractérisée en ce que** l'élément de structure en forme de L (14a-14f) comprend un poteau vertical (26a-26c) ainsi qu'une barre transversale disposée au niveau de son extrémité, la barre transversale étant réalisée sous forme de barre transversale de sécurité de revêtement de sol (23a-23f).

9. Structure de façade démontable (1) selon l'une quelconque des revendications précédentes, **caractérisée en ce que** l'élément de plancher (7a-7f) s'applique dans sa région de bord sur la barre transversale d'appui (13a-13d) de l'élément de structure en forme de T (11a-11f) et est recouvert par la barre transversale de sécurité (23a-23f) de l'élément de structure en forme de L (14a-14f).

10. Procédé de construction d'une structure de façade démontable (1) selon l'une ou plusieurs des revendications 1 à 9,
**caractérisé par** les étapes de procédé suivantes :
a. montage d'au moins deux cadres de base fermés (2) constitués d'éléments de structure en forme de U (8a, 8b, 8c) et en forme de T (11a-11f) ou de cadres verticaux réalisés sous forme fermée (3a, 3b, 3c) ainsi qu'installation en parallèle des cadres de base (2) l'un par rapport à l'autre dans un plan de base (16) ;
b. montage d'une entretoise diagonale (5a-5c) et d'une entretoise de liaison horizontale (4) entre les cadres de base (2) dans le plan de base (16) ;
c. insertion d'un élément de plancher (7a-7f) dans la région d'extrémité supérieure du cadre de base (2) ;
d. de préférence, montage d'un élément de structure en forme de U (8a, 8b, 8c) sur un cadre de base fermé (2) et montage d'un premier élément de structure en forme de T (11a) pour créer un décalage des poteaux verticaux ;
e. montage d'un élément de structure en forme de L (14a-14f) pour la fixation de l'élément de plancher et inversion du décalage des poteaux verticaux ;
f. montage du premier élément de structure en forme de T ;
g. accrochage de l'entretoise de rambarde (9a-9f) à cet élément de structure à partir du plan de travail ;
h. accrochage des côtés opposés de l'entretoise de rambarde (9a-9f) à un élément de structure en forme de T non monté (11a-11f) ;
i. montage de l'élément de structure en forme de T (11a-11f) conjointement avec l'entretoise de rambarde (9a-9f) ;
j. pose d'une plaque de plancher (7a-7f) sur la barre transversale (13a-13f) des éléments de structure en forme de T (11a-11f) pour former un plan de travail supplémentaire (15) ;
k. de préférence montage d'une entretoise à la hauteur des genoux (10) en dessous de l'entretoise de rambarde (9a-9f) sur des moyens de montage au niveau des poteaux verticaux (25a, 25b) des éléments de structure en forme de T (11a-11f) ;
l. montage d'éléments de structure en forme de L (14a-14f) et fixation de la plaque de plancher (7a-7d) par la barre transversale de fixation (23a-23f) ;
m. répétition des étapes de procédé f à l pour la construction d'autres plan de travail (17, 19).
